# DEMANDE DE BREVET EUROPEEN

(11) **EP 0 153 917 A2**
(43) Date de publication de la demande: **04.09.1985**
(21) Numéro de dépôt: 85870021.4
(22) Date de dépôt: 06.02.1985
(51) Int. Cl.: B65D 19/40

(54) **Assemblage de palette**

(30) Priorité: 10.02.1984 BE 212364; 02.08.1984 BE 213439; 02.08.1984 BE 213440
(71) Demandeur: Van Nes, Jean, B-1180 Bruxelles (BE)
(72) Inventeur: Van Nes, Jean, B-1180 Bruxelles (BE)
(74) Mandataire: de Kemmeter, François

(57) **Abrégé**

Assemblage du plancher et de la semelle d'une palette comportant une pièce d'écartement maintenant le plancher à distance voulue de la semelle, la pièce d'écartement comportant au moins un passage qui la traverse de part en part pour les éléments de fixation du plancher à la semelle et pour les éléments de renforcement éventuels, caractérisé par des éléments obturateurs mâles (5, 6) obturant ledit passage, l'un à l'extrémité côté plancher, l'autre à l'extrémité côté semelle, des moyens de blocage étant prévus pour bloquer lesdits éléments mâles dans le passage (2) de la pièce d'écartement.

## Description

La présente invention est. relative à un assemblage du plancher et de la semelle d'une palette à 1' intervention de pièces d'écartement particulières.

De façon connue en soi, la pièce d'écartement comporte au moins un passage qui la traverse de part en part pour les éléments de fixation du plancher à la semelle et pour les éléments de renforcement éventuels.

Conformément à l'invention, des éléments obturateurs sont prévus pour coopérer avec le passage de la pièce d.'écartement, l'un à l'extrémité côté plancher, l'autre à l'extrémité côté semelle pour obturer ledit passage et pour bloquer lesdits. éléments mâles dans le passage de la pièce d'écartement.

De préférence, les moyens de blocage comprennent des rugosités prévues sur la surface interne du passage de la pièce d'écartement et sur la surface externe des éléments obturateurs, ainsi qu'une légère conicité de ceux-ci.

En variante, l'un des éléments obturateurs peut être creux lui-même et recevoir l'extrémité de l'autre obturateur.

Une paire d'obturateurs de ce genre peut remplacer un tube de sertissage dans la pièce d'écartement.

On prévoit également des profils de renforcement des bords des planches tant du plancher que de la semelle.

Avantageusement pour empêcher la rotation de la pièce d'écartement,les bords d'attaque de la pièce d'écartement destinés à venir en contact avec le plancher respectivement la semelle sont pourvus de saillies qui s'enfoncent dans le bois du plancher respectivement de la semelle lors du serrage des éléments obturateurs en place.

De même les éléments obturateurs comportent des moyens pour empêcher leur rotation par rapport au plancher ou à la semelle qu'ils traversent ou encore par rapport à la pièce d'écartement.

Ces moyens consistent par exemple en ce que la partie traversante de l'obturateur a au moins un tronçon de section transversale polygonale, le trou pratique dans le bois pour le recevoir étant adapté à la forme et aux dimensions de l'obturateur. Le tube central de la pièce d'écartement peut également avoir une section semblable pour recevoir l'extrémité interne de l'obturateur.

En variante, lorsqu'on désire fabriquer une palette légère facilement et rapidement, on supprime la semelle et on transforme les pièces d'écartement en pieds qui reposent directement sur le sol par l'entremise d'une base propre à chaque pied. Ceux-ci ont donc une base individuelle conformée pour que l'ensemble de ces bases tienne lieu de semelle.

De plus chaque pied comporte à son extrémité supérieure une partie conformée pour se visser dans le plancher de la palette. Cette partie présente d'une part un filet externe et d'autre part une section interne faite pour coopérer avec un outil de vissage, tournevis, clé ou l'équivalent.

Sous l'action de cet outil, le filet externe coopère avec un pas de vis pratiqué dans une forure du plancher pour y visser et bloquer le pied.

L'invention est maintenant décrite ci-après en relation avec les dessins ci-annexés dans lesquels :
la figure 1 représente en coupe transversale une pièce d'écartement.
La figure 2 représente l'assemblage d'une pièce d'écartement, d'un plancher et d'une semelle de palette en coupe.
La figure 3 représente en coupe éclatée un détail des rugosités complémentaires de l'intérieur de la pièce d'écartement et de l'extérieur de l'élément de fixation.
La figure 4 représente une pièce destinée à remplacer le tube de sertissage.
Les figures 5A et 5B représentent en coupe deux variantes de renforcement du plancher et de la palette.
La figure 6 est une coupe longitudinale dans l'axe du pied assemblé au plancher;
la figure 7 est une section au niveau de la base suivant la ligne II - II de la figure 6;
la figure 8 est une section au niveau de l'ex- ₜrémité supérieure du pied, à la base de sa partie filetée, suivant la ligne III - III de la figure 6.

Dans ces différentes figures, les mêmes notations de référence désignent les mêmes éléments.

La pièce d'écartement représentée sur les figures 1 à 3 comporte un corps en matière plastique, par exemple polyéthylène ou polypropylène, désigné généralement 1, pourvu d'une paroi externe 10, d'un passage central axial 2 traversant et de nervures de renforcement 3.

La surface interne du passage ou tube central 2 est garnie de rugosités 4 visibles plus particulièrement sur la figure 3. Deux obturateurs, respectivement 5 et 6, coopèrent avec la pièce d'écartement 1 pour fixer ensemble le plancher 7 et la semelle 8 de la palette. La surface externe de chacun de ces obturateurs est pourvue de rugosités 9 visibles plus particulièrement sur la figure 3, complémentaires de celles du passage central 2 pour bloquer les obturateurs une fois qu'ils sont bien enfoncés dans le tube de la pièce d'écartement.

Comme on le voit sur la figure 3, les différentes rugosités sont orientées de manière à permettre l'enfoncement et non le retrait des obturateurs dans le tube de la pièce d'écartement. Une légère conicité des obturateurs, c'est-à-dire une diminution de leur diamètre depuis leur extrémité externe à leur extrémité interne y contribue.

Les obturateurs ont une longueur suffisante pour traverser le plancher ou la semelle et s'engager dans le tube de la pièce d'écartement jusqu'à son tiers environ.

Ils peuvent donc être de longueurs différentes, par exemple 50 mm pour traverser la semelle et 70 mm pour traverser le plancher (2 épaisseurs de plancher) dans le cas d'une pièce d'écartement de 100 mm de hauteur.

Le diamètre hors-tout de la pièce d'écartement peut être de 60 mm, ses parois peuvent avoir une épaisseur de 4 mm et le passage central du tube peut avoir un diamètre de 30 mm.

Cette forme de pièce d'écartement avec obturateur en matière plastique convient pour des palettes légères ne nécessitant aucun renforcement métallique.

Dans le cas d'une plus grande palette, on peut utiliser à la place des tubes de sertissage une paire d'obturateurs l'un mâle 20, l'autre femelle 21 de longueur suffisante pour s'engager l'un dans l'autre sur au moins un tiers de leur longueur totale une fois mis en place.

L'élément mâle, est garni sur sa face externe de rugosités et l'élément femelle est garni sur sa face interne de rugosités complémentaires semblables à celles des obturateurs et de la pièce d.'écartement décrits précédemment.

La solidité de la palette est encore renforcée par le fait que l'on prévoit en outre des éléments de renforcement des bords des planches tant du plancher que de la semelle. Deux variantes 25,26 de ces bordures sont représentées sur les figures 5A et 5B. Elles sont réalisées en matière plastique résistant au choc par exemple polyester, Delrin ST, et sontobtenues par moulage ou par extension.

Dans une réalisation préférée, le bord d'attaque supérieur et inférieur de la paroi externe 10 est pourvue de saillies réparties sur sa périphérie par exemple en regard de chaque nervure 3. Ces saillies peuvent avoir toute forme appropriée tenant compte de la dureté du bois.

Lors du serrage des planches 7 et 8, au moyen des éléments obturateurs 5 et 6, les saillies mordent dans le bois des planches 7 et 8 et empêchent ainsi la rotation de la pièce d'écartement.

De plus, chaque élément obturateur 5, 6 a dans sa partie destinée à traverser le bois du plancher ou de la semelle un tronçon de section transversale polygonale, par exemple rectangulaire. Le bois comporte un trou de forme et dimensions correspondantes. Ledit tronçon de section polygonale peut se limiter à la partie externe de l'obturateur ou, au contraire, s'étendre sur toute la partie traversante, voire même la totalité de la longueur de l'obturateur auquel cas le passage central 2 de la pièce d'écartement comporte également une section polygonale au moins dans sa partie qui reçoit l'obturateur à chaque extrémité.

Les figures 6 à 8 illustrent une variante propre aux palettes légères sans semelle.

Le pied désigné dans son ensemble par la notation de référence 31 comporte un corps cylindrique délimité par une paroi 32 et pourvu de renforts 33 qui laissent un passage cylindrique central 34 ouvert à sa partie inférieure. Le cylindre 32 comporte une embase 35 et des contreforts 36 joignant l'embase au sommet du cylindre. Celui-ci comporte également à sa partie supérieure une tête filetée 37 pourvue d'un filet externe 38 destiné à coopérer avec un pas de vis correspondant pratiqué dans une forure de longeron 39 et une forure de la traverse 40, ces.forures étant pratiquées en regard l'une de l'autre pour recevoir ensemble la tête 37.

Au niveau du sommet du cylindre 32 et à la base de la tête filetée 37, le passage 34 présente une section hexagonale interne 41 destinée à coopérer avec l'extrémité d'un outil de vissage introduit par l'ouverture de l'embase 35 et le passage 34, pour assurer le vissage et le blocage de la tête filetée 37 dans les planches 39 et 40 de la palette.

Une palette légère comportant uniquement un plancher peut ainsi comporter par exemple six pied dont les embases permettent de supprimer la semelle en bois. Les longerons et traverses étant maintenus en place par la tête filetée du pied, on peut réduire au minimum les autres éléments de fixation (clous, agrafes...)qui assemblent entre eux les longerons et traverses du plancher.

On peut évidemment concevoir dans le cadre de cette invention, des variantes par rapport à l'objet décrit ci-dessus.

Ainsi par exemple le corps, au lieu d'être cylindrique avec une embase et des contreforts, peut être tronconique.

La section hexagonale prévue à la base de la tête filetée peut être remplacée par toute autre section (rectangulaire, octogonale, fente) capable de coopérer avec l'extrémité d'un outil de vissage, avantageusement une clé ou un tournevis pneumatique ou l'équivalent.

La tête filetée 37 au lieu d'être faite d'une pièce avec le pied ou bloc 31 peut être distincte de celui-ci. Dans ce cas elle vient obturer le passage central 34 du pied à l'extrémité supérieure de celui-ci en laissant du côté plancher un tronçon fileté pour le vissage de l'ensemble tête-pied dans le plancher. Cette pièce peut en particulier prendre la forme d'une simple vis, dont la tête s'engage à l'extrémité supérieure du passage 34 et la tige filetée se visse dans le plancher. Des moyens sont avantageusement prévus pour bloquer la vis par rapport au pied et consistent par exemple en ce que la tête de la vis a une section hexagonale ou l'équivalent qui épouse la forme de la section hexagonale interne 41 du passage 34.

L'invention n'est évidemment pas limitée aux détails décrits plus haut.

## Revendications

1. Assemblage du plancher et de la semelle d'une palette comportant une pièce d'écartement maintenant le plancher à distance voulue de la semelle, la pièce d'écartement comportant au moins un passage qui la traverse de part en part pour les éléments de fixation du plancher à la semelle et pour les éléments de renforcement éventuels, caractérisé par des éléments obturateurs mâles.(5,6) obturant ledit passage, l'un à l'extrémité côté plancher, l'autre à l'extrémité côté semelle, des moyens de blocage (4, 9) étant prévus pour bloquer lesdits éléments mâles dans le passage (2) de la pièce d'écartement.

2. Assemblage suivant la revendication 1, caractérisé en ce que les moyens de blocage précités consistent en une rugosité (4) de la surface interne du passage de la pièce d'écartement-et une rugosité (9) de la surface externe des éléments obturateurs (5,6) ainsi qu'en une légère conicité de ceux-ci-3. Assemblage suivant la revendication 1, caractérisé en ce que l'un (21) des obturateurs est lui-même creux et se prête à recevoir l'extrémité de l'autre obturateur (20).

4. Assemblage suivant la revendication 3, caractérisé en ce qu'une paire d'obturateurs (20,21) remplace un tube de sertissage dans la pièce d'écartement.

5. Assemblage suivant la revendication 1, caractérisé par un renforcement des bords des planches au moyen de profils (25,26) en matière plastique.

6. Assemblage du plancher et de la semelle d'une palette suivant la revendication 1, caractérisé en ce que les bords d'attaque de la pièce d'écartement (1) destinés à venir en contact avec le plancher (7) respectivement la semelle (8) sont pourvus de saillies qui s'enfoncent dans le bois du plancher, respectivement de la semelle, lors du serrage des éléments obturateurs (5,6) en place.

7. Assemblage suivant la revendication 1, caractérisé en ce que les éléments obturateurs comportent des moyens pour empêcher leur rotation par rapport au plancher ou à la semelle qu'ils traversent, ou encore par rapport à la pièce d'écartement.

8. Assemblage suivant la revendication 2, caractérisé en ce que les moyens pour empêcher la rotation consistent en ce que la partie traversante de l'obturateur (5, 6), le trou pratiqué dans le bois (7,8) et le passage central (2) de la pièce d'écartement (1) ont au moins un tronçon de section polygonale s'opposant à la rotation.

9. Palette dont les pieds (31) reposent directement sur le sol par l'entremise d'une base(35) propre à chaque pied.

10. Palette selon la revendication 9, caractérisé en ce que chaque pied comporte une base (35) plus étendue que la section moyenne du pied.

11. Palette selon la revendication 10, dont chaque pied (31) de forme cylindrique comporte une base (35) de section plus grande et des contreforts (36) joignant cette base au sommet du cylindre.

12. Palette selon la revendication 10 dont les pieds (31) ont une forme tronconique.

13. Palette selon les revendications 1 à 5, caractérisée en ce que chaque pied comporte à son extrémité supérieure une partie (37) conformée pour se visser dans le plancher(39,40).

14. Palette selon la revendication 13, caractérisée en ce que la partie (37) conformée pour le vissage du pied dans le plancher présente un filet externe (38) et une section interne (41) faite pour coopérer avec un outil de vissage, tournevis, clé ou l'équivalent.

15. Palette suivant la revendication 13, caractérisée en ce que la partie (37) est distincte du pied (31).

₁6. Palette suivant la revendication 15, caractérisée en ce que la partie (37) a la forme d'une vis dont la tige se visse dans le plancher et la tête est reçue dans le passage central (34) du pied.

17. Palette suivant la revendication 16, caractérisée par des moyens de blocage de la partie (37) dans le passage central (34) du pied.

18. Palette suivant la revendication 17 caractérisée en ce que la partie (37) comporte une tête polygonale ou l'équivalent reçue et bloquée dans une section correspondante (41) du passage central (34) du pied.

19. Palette suivant la revendication 18, caractérisée en ce que l'extrémité de la partie (37) tournée vers l'intérieur du passage central (34) présente des moyens de coopération avec un outil de vissage, tournevis, clé ou l'équivalent.
